# FASCICULE DE BREVET EUROPEEN

(11) **EP 0 091 873 B1**
(45) Date de publication et mention de la délivrance du brevet: **10.07.1985**
(21) Numéro de dépôt: 83400714.8
(22) Date de dépôt: 08.04.1983
(51) Int. Cl.: F28F 9/16

(54) **Procédé pour le renfort au moyen de plaquettes au moins des rangées d'extrémité des tubes engagés dans des plaques collectrices pour constituer un échangeur de chaleur et échangeur en faisant application**
Verfahren zur Verstärkung von Rohrenden gefasst in Rohrböden, mittels einer Hilfsplatte zur Herstellung eines Wärmetauschers und ein derartiger Wärmetauscher
Method for reinforcing by means of small plates at least end rows of tubes engaged into tube plates for constituting a heat exchanger, and such a heat exchanger

(30) Priorité: 16.04.1982 FR 8206566
(43) Date de publication de la demande: 19.10.1983
(73) Titulaire: SOCIETE ANONYME DES USINES CHAUSSON, F-92601 Asnieres Cedex Hauts-de-Seine (FR)
(72) Inventeur: Pilliez, Jacques, F-53000 Laval (FR)
(74) Mandataire: Madeuf, Claude Alexandre Jean

## Description

La présente invention concerne les échangeurs de chaleur et plus particulièrement les échangeurs de chaleur utilisés comme refroidisseurs par exemple comme radiateurs de refroidissement d'un moteur thermique.

Bien que non exclusivement l'invention concerne de façon plus particulière les échangeurs utilisés sur des véhicules poids-lourds dont les tubes d'extrémité sont soumis à des sollicitations importantes tant thermiques que mécaniques, ce qui oblige à renforcer la liaison tubes-plaques collectrices.

Le problème exposé ci-dessus est bien connu des spécialistes et il a été proposé de longue date de renforcer les plaques collectrices au voisinage des rangées d'extrémité des tubes. Pour cela, on a proposé de disposer des plaquettes de renforcement enfilées sur les extrémités des tubes soit au-dessus soit en dessous des plaques collectrices.

La Demanderesse a elle-même proposé dans le brevet FR-A-2 250 973 des plaquettes de renfort formant des ondulations successives dans le sommet desquelles des lumières sont pratiquées pour le passage des tubes, ces ondulations servant à retenir de la brasure entre elles et le dessus d'une plaque collectrice. On renforce ainsi considérablement la liaison des tubes et des plaques collectrices.

Il est apparu à l'usage que les solutions proposées donnaient satisfaction en permettant à l'échangeur de bien résister tant aux sollicitations mécaniques que thermiques. Cependant, il est apparu que l'amélioration apportée, bien que satisfaisant aux exigences actuelles d'utilisation, n'atteignait pas le degré qu'on pouvait en attendre.

Le DE-C-703 758 décrit une plaque collectrice ondulée dont les passages de tubes présentent des parties biseautées et un talon reposant sur un épanouissement des tubes engagés dans les passages de tubes. La partie ondulée de la plaque collectrice forme retenue par la brasure qui s'étend aussi entre chaque épanouissement et le dessous de la plaque collectrice. La disposition préconisée par la publication antérieure nécessite une mise en forme précise de la plaque collectrice et la réalisation d'un épanouissement sur chaque tube, ce qui constitue une opération réalisable essentiellement avec des tubes de section circulaire.

L'invention simplifie les réalisations connues en mettant à profit un inconvénient que présentent les plaques collectrices dans lesquelles les passages de tubes sont formés par découpage et cambrage des collets.

Conformément à l'invention, le procédé pour le renfort au moyen de plaquettes au moins des rangées d'extrémité de tubes, engagés dans des plaques collectrices pour constituer un échangeur de chaleur dans lequel les passages de tube de la plaque collectrice sont réalisés par poinçonnage de la plaque collectrice pour délimiter des parties biseautées, est caractérisé en ce que, de façon connue en soi, on cambre des collets pour que la partie biseautée se trouve à l'extrémité supérieure des collets, en ce qu'on forme le fond des parties de la plaque collectrice séparant deux passages de tubes successifs pour qu'elle soit bombée, en ce qu'on applique les parties bombées contre une plaque plane percée de lumières correspondant aux tubes, cette plaque étant mise en place sur les tubes préalablement à la plaque collectrice et en ce qu'on brase l'ensemble après fluxage, les espaces délimités entre les parties bombées du collecteur et planes de la plaquette formant des circuits de circulation capillaires pour la brasure en provoquant l'élimination du flux.

Diverses autres caractéristiques de l'invention ressortent d'ailleurs de la description détaillée qui suit.

Une forme de réalisation de l'objet de l'invention est représentée, à titre d'exemple non limitatif, au dessein annexé.

La fig. 1 est un plan vu de dessus d'une plaque collectrice d'un échangeur de chaleur à tubes de circulation comportant le dispositif de renforcement de l'invention.

La fig. 2 est une coupe-élévation très agrandie vue suivant la ligne II-II de la fig. 1.

Le dessin illustre une plaque collectrice 1 de forme rectangulaire qui délimite des passages de tube 2 pour des tubes 3. La plaque collectrice 1, qui est métallique, est conformée par poiçon- nage pour que les passages de tube 2 soient délimités par des collets 4 à extrémité biseautée 4a. Les tubes 3 sont engagés dans les collets 4 et leur extrémité supérieure est évasée comme montré en 3a au-dessus de la partie biseautée 4a.

Ce mode de réalisation de la plaque collectrice a pour effet supplémentairement que le fond 5 des espaces séparant les collets n'est pas plan mais, au contraire, bombé comme l'illustre la fig. 2, le rayon de courbure décroissant au voisinage de la partie joignant le fond 5 au flanc des collets 4 comme cela est illustré en 5a.

Pour renforcer la plaque collectrice au moins au voisinage des tubes d'extrémité, c'est-à-dire les tubes 3" on met en oeuvre des plaquettes 6 s'étendant sur quelques rangées de tubes, par exemple quatre comme représenté. Les plaquettes 6 sont complètement planes et on pratique dans leur épaisseur, au moyen d'outils de découpage, des lumières 7 dont la forme correspond à celle des tubes et dont les dimensions sont légèrement plus grandes que celles des tubes 3.

On dispose les plaquettes 6 de façon qu'elles soient en contact avec le dessous de la plaque collectrice, c'est-à-dire avec le dessous de la partie bombée 5. Cette disposition a pour effet de ménager entre la plaque collectrice et le dessus de chaque plaquette des espaces capillaires 8 qui communiquent avec des espaces capillaires 9 ménagés entre les lumières 7 de la plaquette 6 et la paroi externe des tubes 3. Après l'assemblage des tubes, des plaquettes et de la plaque collectrice, on procède au brasage de l'ensemble réalisé, par exemple un brasage tendre au moyen d'un alliage à l'étain plomb ou analogues qui diffuse dans les espaces capillaires décrits ci-dessus dont aucun ne présente des dimensions telles que des reliquats de flux puissent être retenus. En effet, puisque tous les espaces sont capillaires la brasure, lors de sa fusion, circule nécessairement dans toutes les parties des espaces et refoule par conséquent le flux qui pouvait s'y trouver pour permettre le mouillage du métal par la brasure.

Il est possible de prévoir des plaquettes s'étendant sur toute la surface des plaques collectrices.

## Revendications

1. Procédé pour le renfort au moyen de plaquettes (6) au moins des rangées d'extrémité de tubes (3) engagés dans des plaques collectrices (1) pour constituer un échangeur de chaleur dans lequel les passages de tube (2) de la plaque collectrice (1) sont réalisés par poinçonnage de la plaque collectrice pour délimiter des parties biseautées, caractérisé en ce que, de façon connue en soi, on cambre des collets (4) pour que la partie biseautée (4a) se trouve à l'extrémité supérieure des collets, en ce qu'on forme le fond (5) des parties de la plaque collectrice (1) séparant deux passages de tubes successifs (2) pour qu'elle soit bombée, en ce qu'on applique les parties bombées (5) contre une plaque plane (6) percée de lumiéres (7) correspondant aux tubes (3), cette plaque étant mise en place sur les tubes préalablement à la plaque collectrice (1) et en ce qu'on brase l'ensemble après fluxage, les espaces délimités entre les parties bombées du collecteur et planes de la plaquette formant des circuits de circulation capillaires pour la brasure en provoquant l'élimination du flux.

2. Procédé suivant la revendication 1, caractérisé en ce que l'extrémité des tubes est évasée au-dessus des parties biseautées des collets pour assurer aussi la circulation de la brasure et sa retenue.

3. Procédé suivant l'une des revendications 1 et 2, caractérisé en ce que les lumières pratiquées dans la plaquette sont de forme correspondant à celle des tubes mais de dimensions très légèrement supérieures aux dimensions externes desdits tubes.

4. Procédé suivant l'une des revendications 1 à 3, caractérisé en ce que la brasure est réalisée alors que le fond bombé des parties de la plaque collectrice séparant les passages de tube est accosté au-dessus du plan de la plaquette.

5. Procédé suivant l'une des revendications 1 à 4, caractérisé en ce que plusieurs plaquettes sont prévues en relation avec la même plaque collectrice.

6. Procédé suivant l'une des revendications 1 à 4, caractérisé en ce qu'une même plaquette recouvre toute l'étendue d'une plaque collectrice.

7. L'application du procédé de l'une des revendications 1 à 6 à la réalisation d'échangeurs de chaleur du type refroidisseur pour véhicules notamment véhicules poids-lourds.

## Patentansprüche

1. Verfahren zur Verstärkung mittels Platten (6) von insbesondere Reihen von Rohrenden (3), die in Sammelplatten (1) gefaßt sind, zur Herstellung eines Wärmetauschers, in welchem die in der Sammelplatte (1) für die Rohre (2) ausgesparten Durchtrittsöffnungen durch Ausstanzen der Sammelplatte zur Begrenzung von abgeschrägten Teilen ausgeführt werden, dadurch gekennzeichnet, daß die Kragen (4) auf eine an sich bekannte Weise gebogen werden, damit sich der abgeschrägte Teil (4a) am oberen Ende der Kragen befindet, daß der Boden (5) der Bereiche der Sammelplatte, welche aufeinanderfolgende Durchtritte von Rohren (2) trennen, verformt wird, damit er gewölbt ist, daß ferner auf dem gewölbten Abschnitt (5) eine ebene Platte (6) aufgebracht wird, welche Durchtrittsöffnungen (7) aufweist, die den Rohren (3) entsprechen, wobei diese Platte auf die Rohre aufgebracht wird, bevor die Sammelplatte (1) aufgebracht wird, und daß die Anordnung nach Flüssigmachen gelötet wird, wobei die zwischen den gewölbten Bodenreichen und den Ebenen der Platte gebildeten Zwischenräume kapillare Umwälzkreisläufe für das Lot darstellen, die eine Ausscheidung des Flußmittels herbeiführen.

2. Verfahren nach Anspruch 1, dadurch gekennzeichnet, daß das Ende der Rohre oberhalb der abgeschrägten Teile der Kragen aufgeweitet ist, um ebenfalls die Umwälzung des Lots und das Zurückhalten desselben zu gewährleisten.

3. Verfahren nach einem der Ansprüche 1 oder 2, dadurch gekennzeichnet, daß die in der Platte angebrachten Durchtrittsöffnungen eine Formgebung entsprechend jener der Rohre aufweisen, jedoch gegenüber den äußeren Abmessungen derselben eine geringfügig größere Abmessung aufweisen.

4. Verfahren nach einem der Ansprüche 1 bis 3, dadurch gekennzeichnet, daß die Lötung erfolgt, während der gewölbte Boden jener Teile der Sammelplatte, welcher die Durchtritte der Rohre voneinander trennt, oberhalb der Ebene der Platte (6) angeordnet ist.

5. Verfahren nach einem der Ansprüche 1 bis 4, dadurch gekennzeichnet, daß mehrere Platten einer gemeinsamen Sammelplatte zugeordnet sind.

6. Verfahren nach einem der Ansprüche 1 bis 4, dadurch gekennzeichnet, daß eine Platte die gesamte Erstreckung einer Sammelplatte abdeckt.

7. Verwendung des Verfahrens nach einem der Ansprüche 1 bis 6 zur Herstellung eines Wärmetauschers als Kühler für Fahrzeuge, insbesondere Schwerlastfahrzeuge.

## Claims

1. Method for reinforcing by means of small plates (6) at least end rows of tubes (3) engaged into tube end plates (1) for constituting a heat exchanger in which the tube passages (2) of the tube end plate (1) are formed by punching in the tube end plate in order to delimit bevelled part, characterized in that, in a known per se manner, collars (4) are bent in order the bevelled part (4a) to be at the upper end of the collars, in that the bottom (5) of the parts of the tube end plate (1) separating two successive tube passages (2) is formed to be bulged, in that the bulged parts (5) are applied against a planar plate (6) pierced with apertures (7) corresponding to the tubes (3), this plate being positioned on the tubes prior to the tube end plate (1), and in that all the assembly is brazed after having been fluxed, intervals between the bulged parts of the tube end plate and planar parts of the small plate forming capillary flowing circuits for the brazing alloy thereby causing the elimination of the flux.

2. Method according to claim 1, characterized in that the end of the tubes is enlarged above the bevelled parts of the collars for permitting also the flow of the brazing alloy and its retention.

3. Method according to one of claims 1 and 2, characterized in that the apertures made in the small planar plate are of a shape corresponding to that of the tubes but of dimensions very slightly larger than the outer dimensions of said tubes.

4. Method according to one of claims 1 to 3, characterized in that the brazing step is made when the bulged bottom of the parts of the tube end plate separating the tube passages bears on the above surface of the small plate.

5. Method according to one of claims 1 to 4, characterized in that a plurality of small plates are provided in relation with the same tube end plate.

6. Method according to one of claims 1 to 4, characterized in that a same small plate covers all the extent of a tube end plate.

7. The application of the method of one of claims 1 to 6 to the manufacture of heat exhang- ers of the cooler type for vehicles, particularly heavy truck vehicles.
